# EUROPÄISCHE PATENTSCHRIFT

(11) **EP 0 236 702 B1**
(45) Veröffentlichungstag und Bekanntmachung des Hinweises auf die Patenterteilung: **28.12.1988**
(21) Anmeldenummer: 87100881.9
(22) Anmeldetag: 22.01.1987
(51) Int. Cl.: B65H 23/06, B65H 26/00

(54) **Vorrichtung zur Regelung der Spannung einer Druckträgerbahn mit einer Notstoppeinrichtung**
Device for adjusting the tension of a web with an emergency stop device
Dispositif pour le réglage de la tension d'une bande avec un dispositif d'arrêt d'urgence

(30) Priorität: 12.03.1986 DE 3608182
(43) Veröffentlichungstag der Anmeldung: 16.09.1987
(73) Patentinhaber: M.A.N.-ROLAND Druckmaschinen Aktiengesellschaft, 63012 Offenbach (DE)
(72) Erfinder: Hammer, Josef, D-8854 Asbach-Bäumenheim (DE); Handschuher, Walter, D-8901 Königsbrunn (DE)

(56) Entgegenhaltungen:
- EP-A- 0 054 697
- DE-A- 2 344 591
- DE-A- 2 843 190
- DE-A- 2 855 591
- US-A- 1 964 874

## Beschreibung

Die Erfindung betrifft eine Vorrichtung gemäss dem Oberbegriff des Anspruchs 1. Eine derartige Vorrichtung ist aus der DE-PS 30 44 462 bekannt. Abgesehen davon, dass bei dieser bekannten Anordnung neben der auf dem Dornpaar des Rollenträgers angeordneten Kernbremse weitere Bremsen benötigt werden, was mit den dazu erforderlichen Steuermitteln einen erheblichen Materialaufwand bedeutet, ist es dort nicht möglich, einen geregelten Schnellstopp in Gefahrensituationen bzw. im Bedarfsfall durchzuführen. Ein weiterer Nachteil ist darin zu sehen, dass durch die Verwendung von elektrischen bzw. elektromagnetischen Bremsen die Ansprechzeit sowohl während des Regelvorganges im Normalbetrieb als auch beim Notstopp verhältnismässig hoch ist.

Hiervon ausgehend liegt der Erfindung die Aufgabe zugrunde, eine Vorrichtung zum Regeln der Spannung einer Druckträgerbahn aufzuzeigen, die neben einer kompakten preiswerten Bauweise weniger Steuerelemente benötigt, die sowohl im Normalbetrieb als auch bei einem auszuführenden Notstopp schneller reagiert, mit der ein geregelter Notstopp durchführbar ist und mit der gewünschtenfalls durch die Hinzufügung nur zweier Schaltelemente ein schneller Stopp bei Spannungsausfall sowie die Verwendung der vorhandenen Bremsen als Restrollenbremse bei einem Rollenwechsler möglich ist.

Diese Aufgabe wird durch die Anwendung der Merkmale gemäss dem kennzeichnenden Teil des Patentanspruchs 1 gelöst. Vorteilhafte Weiterbildungen der Erfindung ergeben sich aus den Unteransprüchen sowie aus der Beschreibung in Verbindung mit den Zeichnungen. Aus der europäischen Patentschrift 00 13 368 ist es zwar bereits bekannt, einen Notstopp durchzuführen, der an die gerade herrschenden Betriebsbedingungen angepasst, also geregelt ist, jedoch wird dafür eine aufwendigeSteuer- und Regelschaltung benötigt, die u.a. wegen der verwendeten Drosselstellen das System dämpft und die somit besonders bei starken Bahnzugschwankungen eine zu grosse Totzeit im Regelkreis und damit eine zu späte Reaktion erwarten lässt.

Im folgenden wird die Erfindung anhand eines Ausführungsbeispiels beschrieben, wobei Bezug auf die beiliegenden Zeichnungen genommen wird. In diesen zeigen:
Fig. eine schematische Darstellung eines Abschnittes der zu regelnden Druckträgerbahn mit einem Messwertaufnehmer hinter einem Rollenwechsler und
Fig. 2 ein elektro-pneumatisches Schaltbild zur Durchführung der normalen Regelung und des Notstopps.

Vorzugsweise wird die Erfindung in einer Rollenrotationsdruckmaschine verwendet, in der Druckträgerbahnen, beispielsweise Papierbahnen, bedruckt werden. Hierfür wird üblicherweise ein Rollenträger 1 verwendet, um dessen Lager 2 drehbar vorzugsweise zwei an einem Doppelarm 3 angeordnete Materialrollen 4, 5 positioniert werden. Von einer der Rollen, beispielsweise von der Rolle 5, wird bei der Darstellung gemäss Fig. 1 eine zu regelnde Druckträgerbahn 14 abgezogen und einer nicht dargestellten Rollenrotationsdruckmaschine zugeführt.

Die Materialrollen 4 und 5 sind auf jeweils einem Dornpaar bzw. auf einem Rollenkern 6, 7 drehbar gelagert. Auf jedem der Rollenkerne 6, 7 ist erfindungsgemäss eine Kernbremse 8 bzw. 9 angeordnet. Jede der Kernbremsen 8, 9 weist mindestens zwei Bremszangen 10, 11 bzw. 12, 13 auf. Es ist vorteilhaft, die Bremszangen 11 und 13, die für den erfindungsgemäss geregelten Notstopp benötigt werden, mit einem höheren Reibwert auszugestalten, als die für den Normalbetrieb benötigten Bremszangen 10 und 12 und/oder jene doppelt vorzusehen, wie dargestellt.

Die zu regelnde Druckträgerbahn 14 wird über mehrere herkömmliche Umlenkwalzen geführt. Zwischen Umlenkwalzen 15 und 16 ist eine auslenkbare Walze, beispielsweise eine sogenannte Tänzerwalze 17 angeordnet, deren Position abgetastet wird, um Regelsignale für die Bahnspannung zu erhalten.

Durch einen Pneumatikkolben 18 wird mit Hilfe einer Vorrichtung 20 der Bahnzug bzw. die gewünschte Bahnspannung voreingestellt. Der Pneumatikzylinder 18 lässt eine Bewegung der Tänzerwalze 17 in Richtung des Doppelpfeiles 19 zu. Die Auslenkung der Tänzerwalze 17 wird mittels ihres verschwenkbaren Armes 21 ermittelt, wobei die obere und untere maximale Auslenkung durch Anschläge 22, 23 begrenzt sind. Hierfür wird ein elektrischer Messwertaufnehmer 24 eingesetzt, der die jeweilige Winkellage des Armes 21 feststellt. Entsprechend der Winkellage wird über eine Leitung 25 ein elektrisches Signal an eine Steuer-/Recheneinheit 28 gegeben, die in Fig. 2 gezeigt ist. Diese kann in der Praxis beispielsweise einen freiprogrammierbaren Mikroprozessor umfassen. Aus den von einem Messwertaufnehmer 24 kommenden elektrischen Signalen, ggf. in Verbindung mit Voreinstellwerten von der Vorrichtung 20, ermittelt die Steuer-/Recheneinheit 28 Steuerinformationen, die für den Normalbetrieb und für einen geregelten Notstopp benötigt werden. Diese gelangen über eine Leitung 27 an einen elektrisch steuerbaren Luftdruckregler 26, der auch als elektro-pneumatischer Wandler bezeichnet werden kann.

Gemäss der Erfindung wird dem Luftdruckregler 26 über eine Luftleitung 29 die beispielsweise von einem Kompressor kommende Druckluft zugeführt. In dem Luftdruckregler 26 wird entsprechend den an diesen anliegenden elektrischen Steuersignalen der Luftdruck geregelt, so dass an einem Ausgang 30 eine proportionale Druckänderung entsprechend den elektrischen Werten auftritt. Vorzugsweise liegt der minimale Luftdruck am Ausgang 30 mindestens bei 0,5 bar. Der Ausgang 30 ist mit dem Eingang eines Magnetventiles 31 verbunden, das vorzugsweise ein Servomagnetventil ist, weshalb eine zusätzliche mit Druckluft beaufschlagte Leitung 32 erforderlich ist. Ein Magnetventil31 weist zwei Druckluftausgänge 35 und 35' auf. Entsprechend der Ansteuerung des Magnetventils 31 durch die Steuer-/Recheneinheit 28 ist einer der Druckluftausgänge 35 oder 35' mit Druckluft beaufschlagt. Der Druckluftausgang 35 führt zu einem Steuerteil 34, der der Materialrolle 5 und den entsprechenden Bremsen 10, 11 zugeordnet ist, während die Leitung 35' zu in der gleichen Weise aufgebauten Steuerteilen 34' und zu den Bremsen 12,13 für die Materialrolle 4 führt. Aus Vereinfachungsgründen wird im nachfolgenden lediglich der Steuerteil 34 der Schaltung in Fig. 2 beschrieben, der für die Materialrolle 5 benötigt wird, wenn von dieser die zu regelnde Bahn 14 abgenommen wird.

Der Druckluftausgang 35 führt zu einem weiteren Magnetventil 36 mit zwei Druckluftausgängen 41 und 43 im Steuerteil 34 für die Materialrolle 5. Für die Materialrolle 4 wird das zuvor erwähnte Steuerteil 34' benötigt. Da vorzugsweise auch das Magnetventil 36 ein Servomagnetventil ist, wird zusätzlich eine Druckluftleitung 37 benötigt. Einer der Druckluftausgänge 41 des Magnetventils 36 liegt an einem Eingang eines pneumatischen Odergliedes 42, während der andere Druckluftausgang 43 an einem weiteren Oderglied 44 liegt, dessen Ausgangsleitung 46 über das Oderglied 42 mit der Bremse 10 und direkt mit der Bremse 11 für geregelten Notstopp verbunden ist. Der Ausgang des Odergliedes 42 ist über eine Leitung 47 mit der Bremse 10 für Normalbetrieb verbunden. Entsprechend den Steuersignalen von der Steuer-/ Recheneinheit 28 wird entweder der Druckluftausgang 41 oder der Druckluftausgang 43 mit geregelter Druckluft beaufschlagt. Für den Normalbetrieb führt der Druckluftausgang 41 Druckluft, die über das Oderglied 42 an die Bremse 10 für Normalbetrieb gelangt, so dass eine feinfühlige, schnellreagierende Bahnspannungsregelung während des Normalbetriebes ermöglicht wird. Wird eine Notsituation festgestellt, so steuert die Steuer-/Recheneinheit 28 das Magnetventil 36 um, so dass nunmehr über den Druckluftausgang 43, das Oderglied 44 und die Luftleitung 46 direkt die Notbremse 11 für einen Notstopp mit der geregelten Druckluft beaufschlagbar ist, und ausserdem wird über das Oderglied 42 der Ausgang des Odergliedes 44 gleichzeitig an die Bremse 10 angelegt. Somit kann über beide Bremsen 10,11 ein geregelter und feinfühliger Notstopp durchgeführt werden. Dadurch ist die Gefahr eines Bahnrisses weitestgehend reduziert, bzw. ein solcher kann gänzlich vermieden werden.

Über ein Servomagnetventil 38, das mit Luftleitungen 40 und 39 verbunden ist, über die ungeregelte Druckluft zugeführt wird, gelangt beim Ausfall der elektr. Spannung und bei einem Rollenwechsel zur Restrollenbremsung über die Leitung 45 Druckluft an das Oderglied 44 und somit, wenn auch ungeregelt, wiederum gleichzeitig an die Bremsen 10 und 11, so dass in diesen Situationen, wenn auch ungeregelt, ein schnelles Anhalten bzw. Abbremsen der jeweiligen Rolle, hier der Materialrolle 4 gewährleistet ist. Liegt von der Steuer-/Recheneinheit 28 an dem Magnetventil 38 eine Spannung an, so ist dieses gesperrt, so dass die Luft nicht an den Ausgang, d.h. an die Leitung 45 gelangt.

Zur Ansteuerung der Magnetventile 31, 36, 38 führen zu diesen elektrische Leitungen 48, 49 und 50 von der Steuer-/Recheneinheit 28. In entsprechender Weise werden über Leitungen 49' und 50' die entsprechenden Magnetventile 36' und 38' des Schaltungsteils 34' für die Materialrolle 4 angesteuert.

Bei der Durchführung eines Rollenwechsels wird über die Leitung 48 von der Steuer-/Recheneinheit 28 her das Magnetventil 31 umgeschaltet, so dass Druckluft auf den Druckluftausgang 35' gelangt.

## Patentansprüche

1. Vorrichtung zur Regelung der Spannung einer Druckträgerbahn (14) mit einer Notstoppeinrichtung, insbesondere für Rollenrotationsdruckmaschinen, mit einem Rollenträger (3) zur Aufnahme mindestens einer Materialrolle (4), bei der im geregelten Normalbetrieb mit einer Bremse und bei Gefahr oder Schnellstopp zusätzlich mit einer Notbremse (11) die Materialrolle (4) abbremsbar ist, wobei die Bahnspannung durch Abtastung der Lage einer von der Druckträgerbahn (14) teilweise umschlungenen, auslenkbaren Walze (17) mittels eines Messwertaufnehmers (24) in Form von elektrischen Signalen ermittelt wird und letztere einer Steuer-/Recheneinheit (28) zuführbar sind, dadurch gekennzeichnet, dass die Steuer-/Recheneinheit (28) mit einem elektrisch steuerbaren Luftdruckregler (26) und mit einem elektrisch umschaltbaren Magnetventil (36) mit zwei Druckluftausgängen (41, 43) verbunden ist, dem die geregelte Druckluft von dem elektrisch steuerbaren Luftdruckregler (26) zuführbar ist, und dass einer der Druckluftausgänge (41) des Magnetventils (36) über ein pneumatisches Oderglied (42) mit der Bremse (10) für den Normalbetrieb und für geregelten Notstopp, der andere Druckluftausgang (43) mit der Notbremse (11) und über das pneumatische Oderglied (42) ebenfalls mit der Bremse (10) verbunden ist, so dass im Normalbetrieb über das pneumatische Oderglied (42) die Bremse (10) und beim Notstopp die Bremse (10) und die Notbremse (11) geregelt ansteuerbar sind.

2. Vorrichtung nach Anspruch 1, dadurch gekennzeichnet, dass die Bremsen (10, 11 ) in Form einer Kernbremse (8) mit mehreren Bremszangen ausgebildet sind, die unterschiedliche Reibwerte aufweisen.

3. Vorrichtung nach einem der vorangehenden Ansprüche, dadurch gekennzeichnet, dass der Druckluftausgang (30) des elektrisch steuerbaren Luftdruckreglers (26) mit dem Magnetventil (36) über ein elektrisch umschaltbares Magnetventil (31) mit zwei Druckluftausgängen (35, 35') verbunden ist, die für die Steuerung eines Rollenwechslers (1) mit zwei Materialrollen (4, 5) jeweils mit zugeordneten nachfolgenden pneumatischen Steuerelementen (36, 36') verbunden sind.

4. Vorrichtung nach Anspruch 1 oder 2, dadurch gekennzeichnet, dass zwischen dem Druckluftausgang (43) des Magnetventils (36) und der Notbremse (11 ) für den gesteuerten Notstopp ein weiteres pneumatisches Oderglied (44) angeordnet ist, das bei Spannungsausfall oder beim Rollenwechsel (Restrollenbremsung) von einem weiteren elektrisch steuerbaren Magnetventil (38) mit Druckluft beaufschlagt wird, so dass bei Spannungsausfall oder Rollenwechsel über das pneumatische Oderglied (44) sowohl die Bremse (10) für den Normalbetrieb als auch die Notbremse (11) für den Notstopp betätigbar sind, wobei das weitere Magnetventil (38) elektrisch mit der Steuer-/Recheneinheit (28) verbunden ist.

5. Vorrichtung nach einem der vorangehenden Ansprüche, dadurch gekennzeichnet, dass die elektrisch umschaltbaren Magnetventile (31, 36, 38) Servomagnetventile sind.

6. Vorrichtung nach einem der vorangehenden Ansprüche, dadurch gekennzeichnet, dass der geregelte Ausgang (30) des elektrisch steuerbaren Luftdruckreglers (26) mindestens 0,5 bar beträgt.

## Claims

1. Device for adjusting the tension of a print carrier web (14) having an emergency stop device, in particular for web-fed rotary printing machines, with a roller carrier (3) for receiving at least one material roll (4), wherein in controlled normal operation the material roll (4) can be braked by a brake, and in the case of danger or fast stop additionally by an emergency brake (11), the web tension being determined by sensing the position of a deflectable roller (17), partially wrapped round by the print carrier web (14), by means of a measurement receiver (24) in the form of electrical signals which can be conveyed to a control/computing unit (28), characterised in that the control/ computing unit (28) is connected to an electrically controllable air pressure regulator (26) and to a switchable solenoid valve (36) with two compressed air outlets (41, 43), to which the regulated compressed air can be conveyed by the electrically controllable air pressure regulator (26), and in that one of the compressed air outlets (41 ) of the solenoid valve (36) is connected by means of a pneumatic OR member (42) to the brake (10) for normal operation and for controlled emergency stop, and the other compressed air outlet (43) is connected to the emergency brake (11) and by means of the pneumatic OR member (42) also to the brake (10), so that in normal operation the brake (10) can be regulated in controlled manner by means of the pneumatic OR member (42) and in the case of emergency stop the brake (10) and the emergency brake (11) can be regulated in controlled manner.

2. Device according to claim 1, characterised in thatthe brakes (10,11) are constructed in the form of a core brake (8) with several brake clamps having differing friction values.

3. Device according to one of the preceding claims, characterised in that the compressed air outlet (30) of the electrically controllable air pressure regulator (26) with the solenoid valve (36) is connected by means of an electrically switchable solenoid valve (31) to two compressed air outlets (35, 35') which are respectively connected to associated following pneumatic control elements (36, 36') for the control of a roll exchanger (1) with two material rolls (4, 5).

4. Device according to claim 1 or 2, characterised in that between the compressed air outlet (43) of the solenoid valve (36) and the emergency brake (11 ) for the controlled emergency stop a further pneumatic OR member (44) is arranged which, in the case of loss of tension or in the case of roll exchange (residual roll braking), is acted on by compressed air from a further electrically controllable solenoid valve (38) with compressed air so that in the case of loss of tension or during roll exchange both the brake (10) for normal operation and the emergency brake (11) for emergency stop can be actuated by means of the pneumatic OR member (44), the further solenoid valve (38) being electrically connected to the control/computer unit (28).

5. Device according to one of the preceding claims, characterised in that the electrically switchable solenoid valves (31, 36, 38) are servo solenoid valves.

6. Device according to one of the preceding claims, characterised in that the controlled outlet (30) of the electrically controllable air pressure regulator (26) is at least 0.5 bar.

## Revendications

1. Dispositf pour la régulation de la tension d'une bande de support d'impression (14), équipé d'un dispositif d'arrêt d'urgence, notamment pour presses à imprimer rotatives à bobines, comprenant un porte-bobines (3) destiné à recevoir au moins une bobine de matière (4), dispositif dans lequel la bobine de matière (4) peut être freinée au moyen d'un frein dans le fonctionnement normal réglé et peut être freinée en supplément au moyen d'un frein d'urgence (11) en cas de danger ou d'arrêt rapide, la tension de la bande étant captée sous la forme de signaux électriques, par le captage de la position d'un rouleau (17) mobile, partiellement embrassé par la bande de support d'impression (14), au moyen d'un transducteur (24) et ces signaux peuvent être envoyés à une unité de contrôle-commande (28), caractérisé en ce que l'unité de contrôle-commande (28) est reliée à un régulateur de pression pneumatique (26) pouvant être commandé électriquement et à une électrovalve (36) munie de deux sorties d'air comprimé (41, 43) et qui peut être inversée électriquement, électrovalve à laquelle l'air comprimé réglé peut être acheminé en provenance du régluateur de pression pneumatique (26) commandé électriquement et en ce qu'une des sorties d'air comprimé (41) de l'électrovalve (36) est reliée au frein (10) prévu pour le fonctionnement normal, par l'intermédiaire d'un circuit OU pneumatique (42) tandis que, pour l'arrêt d'urgence réglé, l'autre sortie d'air comprimé (43) est reliée au frein d'urgence (11) et également reliée au frein (10) par l'intermédiaire du circuit OU pneumatique (42), de sorte que, en fonctionnement normal, le frein (10) peut être commandé de façon réglée par l'intermédiaire du circuit OU pneumatique (42) tandis que, dans le cas d'arrêt d'urgence, le frein (10) et le frein d'urgence (11) peuvent être commandés d'une façon réglée.

2. Dispositif selon la revendication 1, caractérisé en ce que les freins (10,11) sont constitués par un frein de noyau (8) équipé de plusieurs sabots de freins qui possèdent des coefficients de frottements différents.

3. Dispositif selon une des revendications précédentes, caractérisé en ce que la sortie d'air comprimé (30) du régulateur de pression pneumatique (26) commandé électriquement est reliée à l'électrovalve (36) par l'intermédiaire d'une électrovalve (31) pouvant être inversée électriquement et qui possède deux sorties d'air comprimé (35,35') qui, pour la commande d'un changeur de bobine (1) muni de deux bobines de matière (4,5) sont reliées respectivement à des éléments de commande pneumatique aval (36, 36') qui leur sont respectivement associés.

4. Dispositif selon la revendication 1 ou 2, caractérisé en ce que, entre la sortie d'air comprimé (43) de l'électrovalve (36) et le frein d'urgence (11) prévu pour l'arrêt d'urgence commandé, est interposé un autre circuit OU pneumatique (42) qui, en cas de panne de courant, ou bien dans le cas d'un changement de bobine (freinage du reste de bobine) est alimenté en air comprimé par une autre électrovalve (37) commandée électriquement, de sorte que, en cas de panne de courant ou de changement de bobine, aussi bien le frein (10) de fonctionnement normal que le frein d'urgence (11) prévu pour l'arrêt d'urgence peuvent être actionnés par l'intermédiaire du circuit OU pneumatique (44), l'autre électrovalve (38) étant reliée électriquement à l'unité de contrôle-commande (28).

5. Dispositif selon une des revendications précédentes, caractérisé en ce que les électrovalves (31,36,38) qui peuvent être inversées électriquement sont des servo-électrovalves.

6. Dispositif selon une des revendications précédentes, caractérisé en ce que la sortie réglée (30) du régulateur de pression pneumatique à commande électrique (26) est d'au moins 0,5 bar.
